# FASCICULE DE BREVET EUROPEEN

(11) **EP 2 047 491 B1**
(45) Date de publication et mention de la délivrance du brevet: **17.07.2013**
(21) Numéro de dépôt: 06778884.4
(22) Date de dépôt: 19.07.2006
(51) Int. Cl.: H01H 13/705

(54) **TOUCHE D'ACTIONNEMENT POUR UN CLAVIER SERVANT À L'INTERFACE HOMME-MACHINE**
BETÄTIGUNGSTASTE FÜR EINE TASTATUR FÜR DIE MENSCH-MASCHINE-SCHNITTSTELLE
OPERATION KEY FOR A KEYBOARD FOR THE HUMAN-MACHINE INTERFACE

(43) Date de publication de la demande: 15.04.2009
(73) Titulaire: EOZ, 77330 Ozoir la Ferriere (FR)
(72) Inventeur: LEMADRE, David, F-77330 Ozoir la Ferrière (FR); PETRO, Chloé, F-77330 Ozoir la Ferrière (FR); GAUTHIER, Loic, F-77330 Ozoir la Ferrière (FR)
(74) Mandataire: Fosse, Danièle
(86) Numéro de dépôt international: PCT/FR2006/001762
(87) Numéro de publication internationale: WO 2008/009784

(56) Documents cités:
- DE-U1- 8 409 257
- GB-A- 2 272 573
- US-A- 4 531 033

## Description

La présente invention concerne une touche d'actionnement pour un clavier servant à l'interface homme-machine et permettant notamment la saisie de données telles que des codes, intégrés dans des dispositifs électriques pour l'ouverture de portes, en particulier, en contrôle d'accès. Une telle interface est également utilisée dans des distributeurs de billets, dans des dispositifs de paiements électroniques par carte.

Ainsi, il est actuellement largement répandu de proposer des dispositifs de contrôle d'accès prévoyant un clavier alphanumérique permettant la saisie d'un code d'accès actionnant le dispositif d'ouverture d'une porte. Un tel clavier doit pouvoir répondre à de nombreuses exigences en termes d'anti-vandalisme puisqu'il doit être le plus inviolable possible pour éviter les introductions frauduleuses et, en outre, ce clavier se trouvant généralement à l'extérieur de bâtiment, il doit pouvoir également être résistant quelles que soient les conditions environnementales (froid, chaleur, pluie, neige, poussières, etc.).

Généralement un tel clavier comprend un circuit imprimé, sur lequel on vient générer un contact par impression sur le circuit à l'aide d'une touche dont la course est plus ou moins longue.

Ainsi, les claviers se répartissent généralement en deux groupes, ceux dans lesquels la touche vient actionner un piston générant un contact sur le circuit imprimé après une course courte et ceux dans lesquels les touches agissent sur le circuit imprimé par l'intermédiaire d'une membrane qui génère une course longue d'appui de la touche.

Bien entendu, l'aspect esthétique de ces claviers est variable. Il est possible de prévoir des touches rondes, des touches carrées ou de toutes autres formes possibles, des touches sur lesquelles les caractères sont imprimés ou bien sont gravés, etc. Par conséquent, il en résulte un nombre important de modèles différents présentant chacun des caractéristiques distinctes, comme par exemple des touches carrées à course longue, des touches rondes à course courte, etc...

De plus, dans le cas des contrôles d'accès à des locaux, il est judicieux de prévoir un rétro éclairage des touches permettant de visualiser celles-ci facilement dans l'obscurité. Ainsi, certains modèles actuels proposent de prévoir une diode électroluminescente (LED) pour chaque touche. Dans le cas de LED rouges, le coût reste intéressant mais si on souhaite des LED bleues, le coût de fabrication d'un clavier avec un tel rétro éclairage en est augmenté.

Sur le marché actuel, on propose donc soit des gammes de claviers standards, c'est-à-dire qui présentent des caractéristiques précises préalablement définies et figées, soit des claviers personnalisés, c'est-à-dire qu'ils sont réalisés en fonction de la demande particulière d'un client qui peut alors exprimer ses désirs quant à la course et la forme des touches et la couleur du rétro éclairage, notamment.

Le document "DE 8409 257 U1" décrit une touche d'actionnement et un clavier selon les préambules des revendications 1 et 5.

Toutefois, dans ce dernier cas, il est nécessaire quasiment à chaque fois de re« créer » un clavier.

Afin de pallier ces inconvénients, la présente invention a pour but de proposer une touche d'actionnement ainsi qu'un clavier dans lequel les éléments constitutifs dudit clavier sont conformés et/ou peuvent être agencés les uns avec les autres de manière à permettre la conception de claviers personnalisés, présentant des caractéristiques différentes les uns des autres.

A cet effet, l'invention a pour objet principal une touche d'actionnement pour clavier selon la revendication 1.

Ainsi de manière avantageuse, la touche d'actionnement est constituée de deux parties l'une fonctionnelle, la sous-touche, l'autre le capot de recouvrement présentant à la fois les caractères d'ergonomie, d'esthétisme, d'anti-vandalisme, de résistance et autres. Il est ainsi possible de personnaliser les touches d'un clavier lors du montage, de manière très simple, en choisissant chaque capot de recouvrement d'une sous-touche parmi une pluralité de capots de recouvrement adaptables sur lesdites sous-touches, le reste des éléments du clavier restant identiques.

Selon une première forme de réalisation, le plateau de réception comporte un unique compartiment de réception recevant ainsi une seule sous-touche. Ainsi de manière avantageuse, la touche d'actionnement se présente sous la forme d'une entité unitaire de base constituée au moins de la sous-touche et du plateau de réception sur laquelle est ensuite adaptable un capot de recouvrement.

Pour réaliser un clavier, il suffit alors de positionner autant de touches d'actionnement ainsi constituées que nécessaire. Une telle forme de réalisation permet notamment un espacement totalement libre entre les touches du clavier ainsi formé, un nombre quelconque de touches et une forme quelconque du clavier est aussi réalisable. Une touche d'actionnement selon l'invention offre une totale liberté dans la conception d'un clavier.

Selon une seconde forme de réalisation, le plateau de réception comprend au moins deux compartiments de réception.

Ainsi, le plateau de réception peut accueillir une pluralité de touches d'actionnement selon l'invention. On réalise ainsi des plateaux de réception correspondant aux claviers de type classique tout en offrant la possibilité de personnaliser le clavier par l'intermédiaire des capots de recouvrement.

La présente invention a donc également pour objet un clavier selon la revendication 5

Selon une première forme de réalisation, le plateau de réception comporte un seul compartiment et le clavier est constitué d'une pluralité de touches d'actionnement réalisées sous forme d'entité unitaire constituée au moins de la sous-touche logée dans le plateau de réception et sur laquelle est ensuite adaptable un capot de recouvrement.

Un tel clavier est donc totalement modulable.

Selon une seconde forme de réalisation d'un clavier selon l'invention, le plateau de réception comporte au moins deux compartiments et est positionnable au-dessus de la membrane.

Ainsi de manière avantageuse, dans un clavier selon l'invention, la touche d'actionnement est constituée de deux parties l'une fonctionnelle, la sous-touche, l'autre le capot de recouvrement présentant à la fois les caractères d'ergonomie, d'esthétisme, d'anti-vandalisme, de résistance et autres. Il est ainsi possible de personnaliser les touches de ce clavier lors du montage, de manière très simple, en choisissant chaque capot de recouvrement d'une sous-touche parmi une pluralité de capots de recouvrement adaptables sur lesdites sous-touches, le reste des éléments du clavier restant identiques.

En outre, un clavier selon l'invention peut recevoir des membranes de type et fonctionnement différents pour générer un effet tactile distinct. En effet, la sous-touche étant positionnée dans le plateau de manière à venir en appui sur la membrane de sorte que la course de poussée de la sous-touche génère l'appui de la membrane sur le circuit imprimé, un simple changement de la membrane en conservant le même circuit imprimé peut permettre de modifier la course d'actionnement. Ainsi de manière avantageuse pour avoir une course longue, on met en place une membrane devant comporter des pastilles de carbone agissant directement sur le circuit imprimé et pour obtenir une course courte, on positionne des dômes sur le circuit imprimé.

Ainsi, chaque interface obtenue avec un clavier selon l'invention présentera avantageusement toujours une structure de base similaire, en couches superposées, comprenant au moins un circuit imprimé, une membrane, un plateau, au moins une sous-touche, au moins un capot de recouvrement et une façade. Ce sont donc les choix opérés dans les éléments modulables le constituant que sont la membrane, les capots de recouvrement, le plateau (unitaire ou à compartiments multiples) et éventuellement la façade qui lui confèrent des caractéristiques spécifiques tant fonctionnelles (course longue ou courte ou autres) qu'ergonomiques, esthétiques (forme, matière, couleur des capots de recouvrement constituant la partie visible des touches, couleur d'éclairage) en liaison avec les éléments « fixes » que sont le circuit imprimé et les sous-touches.

De plus, de manière très avantageuse d'un point de vue économique, pour obtenir un rétro éclairage, on prévoit des diodes électroluminescentes sur le circuit imprimé, la membrane étant choisie en un matériau permettant la diffusion de la lumière produite et les capots de recouvrement étant choisis pour permettre la diffusion de cette lumière en comportant par exemple au moins une partie transparente ou translucide, éventuellement colorée définissant la couleur du rétro éclairage.

De préférence, le plateau est réalisé en un matériau tel que des matières plastiques comme les polycarbonates, les polyamides, les sous-touches étant en un matériau tel qu'un polycarbonate, un polyamide, et les capots de recouvrement en un matériau tel que polycarbonate, polyamide, aluminium, zamak, acier, etc, la façade étant réalisée également en un tel matériau.

Un clavier selon l'invention constitue donc une interface homme-machine parfaitement modulable et adaptable aux souhaits de l'utilisateur et ce, de manière économiquement avantageuse.

On décrira maintenant un exemple de réalisation de l'invention plus en détail en référence au dessin dans lequel :
La figure 1 représente une vue en perspective éclatée d'un exemple de réalisation d'un clavier selon l'invention ;
La figure 2 représente une vue en coupe du clavier de la figure 1 au niveau d'une touche dudit clavier ; et
La figure 3 représente une vue en perspective d'une touche d'actionnement selon l'invention sous forme d'entité unitaire.

Un clavier selon l'invention comprend de manière connue en soi un circuit imprimé 1, une membrane 2 agissant sur ledit circuit 1 et des touches d'actionnement T du circuit 1 par l'intermédiaire de ladite membrane 2 ainsi qu'une façade.

Le clavier selon l'invention comporte en outre un plateau 4 positionnable au-dessus de la membrane 2 et dans lequel sont définis, dans l'exemple ici représenté, seize compartiments de réception 41 d'une première partie 3 d'une touche d'actionnement T encore appelée sous-touche constituant la partie fonctionnelle de la touche d'actionnement T. Chaque compartiment de réception 41 correspond dans l'exemple représenté ici à une surface sensiblement carrée.

Un compartiment 41 est en outre pourvu d'un orifice central au travers duquel ladite sous-touche 3 est engageable au moins en partie pour venir en appui sur la membrane 2 comme on peut le voir plus clairement à la figure 2.

Chaque sous-touche 3 présente sensiblement une bordure plane 31 dont le contour correspond au contour d'un compartiment 41 et qui entoure un téton 32 en saillie sur une face de ladite bordure 31, une tige 33 étant ménagée en saillie à l'opposé du téton 32 sur la face opposée de ladite bordure 31 et constituant la partie « piston » de la sous-touche 3 engageable au travers de l'orifice du compartiment de réception 41.

On peut prévoir des moyens de blocage en rotation de ladite sous-touche 3 dans ledit compartiment 41, grâce à un système de croisillons entre la tige 33 et le téton en saillie 32.

De préférence, le plateau 4 présente des moyens de guidage ménagés à la périphérie de l'orifice de chaque emplacement 41 du plateau 4 et qui servent à guider la course de la tige 33 au travers de l'orifice et à empêcher la rotation de la sous-touche 3. Ces moyens de guidage peuvent être constitués de languettes 42 ménagée en saillie perpendiculairement au plateau 4.

La membrane 2 est conformée de sorte à présenter également des tétons 21 en saillie, ménagés de manière à être positionnés en regard d'un orifice d'un emplacement de réception 41 du plateau 4 et à l'extrémité desquels est en appui l'extrémité d'une tige 33 d'une sous-touche 3.

Ainsi, lorsqu'on exerce une pression sur la sous-touche 3, la tige 33 exerce une pression sur le téton 21 de la membrane 2 qui est conformée pour se déformer et exercer à son tour une pression sur le circuit imprimé. La course d'actionnement de la sous-touche 3 est limitée par le plateau de réception 4 contre lequel ladite bordure 31 de la sous-touche 3 vient buter.

De manière à déterminer une course courte ou longue d'actionnement dans un clavier selon l'invention, il est possible de jouer sur le choix de la membrane 2.

Ainsi dans l'exemple représenté à la figure 2, on positionne des dômes 5 sur le circuit imprimé 1, la membrane 2 étant alors du type présentant un piston en silicone sans pastille de carbone. Dans le cas d'une course courte, la présence de dômes 5 raccourcit par conséquent la course d'actionnement des sous-touches 3.

Sur chacune des sous-touches 3 est adaptable un capot de recouvrement 6 servant en quelque sorte à habiller chaque sous-touche 3 et constituant la partie visible de la touche d'actionnement T.

Comme on peut le voir à la figure 1, chaque capot de recouvrement 6 est constitué d'une bordure plane 61 entourant un téton 62 en saillie, ce téton 62 étant creux de manière à s'adapter sur le téton 32 de la sous-touche 3. La bordure plane 61 du capot 6 est donc positionnable en appui sur la bordure 31 plane de la sous-touche 3, le téton 62 du capot 6 coiffant le téton 32 de la sous-touche. La fixation du capot 6 sur une sous-touche 3 se fait par encastrement des éléments. L'anti-rotation du capot 6 sur la sous-touche 3 est garantie par des plots en saillie sur la bordure 31.

On peut ensuite positionner une grille 7 entourant chaque touche T constituée du capot de recouvrement 6 sur la sous-touche 3, et formant la façade du clavier. On prévoit également une grille d'étanchéité ou joint 8 pour assurer l'étanchéité de l'ensemble ainsi formé.

Le plateau 4 présente de préférence des bords latéraux 44 en saillie de part et d'autre dudit plateau 4 qui constituent les parois du clavier ainsi réalisé et qui lui confèrent un plus haut niveau de sécurité (anti-intrusion). De plus, il est envisageable de sertir l'ensemble constitué du circuit imprimé 1 et de la membrane 2 sur la face du dessous du plateau 4 grâce à des plots prévus à cet effet à l'arrière du plateau 4.

On obtient donc un clavier sous une forme relativement compact auquel il peut être adjoint au moins deux montants 9 pourvus d'orifices 91 pour la fixation dudit clavier et présentant des moyens d'encliquetage tels que des nervures 92 coopérant avec des moyens d'encliquetage complémentaires tels que des encoches 45 prévus sur les bords latéraux 44 du plateau 4.

Comme cela est visible à la figure 3, le plateau de réception 40 peut ne comporter qu'un seul compartiment de réception 41 d'une sous-touche 3, pour recevoir ensuite un capot de recouvrement 6. On peut alors former un clavier de forme quelconque à l'aide de ce type de touche d'actionnement T sous forme d'entité unitaire positionnable sur la membrane 2 de manière quelconque permettant de définir des emplacements quelconques des touches T sur un clavier.

Les exemples ci-dessus, en particulier le nombre de compartiments de réception du plateau ou leur forme, n'ont été fournis que pour mieux fixer les idées et ne sauraient constituer une quelconque limitation de la portée de l'invention.

## Revendications

1. Touche d'actionnement (T) pour clavier formant interface homme-machine du type comprenant au moins un circuit imprimé (1), une membrane (2), ladite touche (T) agissant sur le circuit imprimé (1) au moins par l'intermédiaire de la membrane (2), une première partie appelée sous-touche (3) et une seconde partie constituée d'un capot de recouvrement (6) adaptable sur ladite sous-touche (3), ladite sous-touche (3) étant logeable dans un compartiment de réception (41) d'un plateau de réception (4, 40) positionnable au-dessus de la membrane (2), ledit compartiment (41) étant pourvu d'un orifice au travers duquel ladite sous-touche (3) est engageable au moins en partie pour venir en appui sur ladite membrane (2), de sorte qu'une pression sur ladite sous-touche (3) génère un appui de la membrane (2) sur le circuit imprimé (1), la course de la sous-touche (3) étant limitée par le plateau (4) **caractérisé en ce que** chaque sous-touche (3) présente une bordure plane (31) qui entoure un téton (32) en saillie sur une face de ladite bordure (31), une tige (33) étant ménagée en saillie à l'opposé du téton (32) sur la face opposée de ladite bordure (31) et constituant une partie « piston » de la sous-touche (3) engageable au travers de l'orifice du compartiment de réception (41) et **en ce que** chaque capot de recouvrement (6) est constitué d'une bordure plane (61) entourant un téton (62) en saillie, ce téton (62) étant creux de manière à s'adapter sur le téton (32) de la sous-touche (3).

2. Touche (T) selon la revendication 1,
**caractérisée en ce que** le plateau de réception (40) comporte un unique compartiment de réception (41), ledit plateau (40) recevant ainsi une seule sous-touche (3), la touche d'actionnement (T) se présentant sous la forme d'une entité unitaire de base constituée au moins de la sous-touche (3) et du plateau de réception (40), sur laquelle est ensuite adaptable ledit capot de recouvrement (6).

3. Touche (T) selon l'une des revendications 1 à 2,
**caractérisée en ce que** le plateau (4, 40) présente des moyens de guidage ménagés à la périphérie de l'orifice de l'emplacement (41) du plateau (4, 40) qui servent à guider la course de la tige (33) de la sous-touche (3) au travers de l'orifice.

4. Touche (T) selon la revendication 3,
**caractérisée en ce que** ces moyens de guidage sont constitués de languettes (42) ménagée en saillie perpendiculairement au plateau (4, 40).

5. Clavier formant interface homme-machine, du type comprenant au moins un circuit imprimé (1), une membrane (2) agissant sur le circuit imprimé, au moins une touche d'actionnement (T) agissant sur le circuit imprimé (1) au moins par l'intermédiaire de la membrane (2) et une façade,
chaque touche d'actionnement (T) est constituée d'une première partie appelée sous-touche (3) et d'une seconde partie constituée d'un capot de recouvrement (6) adaptable sur ladite sous-touche (3) ladite sous-touche (3) est logeable dans un compartiment de réception (41) d'un plateau de réception (4, 40) positionnable au-dessus de la membrane (2), ledit compartiment (41) étant pourvu d'un orifice au travers duquel ladite sous-touche (3) est engageable au moins en partie pour venir en appui sur ladite membrane (2), de sorte qu'une pression sur ladite sous-touche (3) génère un appui de la membrane (2) sur le circuit imprimé (1), la course de la sous-touche (3) étant limitée par le plateau (4, 40), **caractérisé en ce que** chaque sous-touche (3) présente une bordure plane (31) qui entoure un téton (32) en saillie sur une face de ladite bordure (31), une tige (33) étant ménagée en saillie à l'opposé du téton (32) sur la face opposée de ladite bordure (31) et constituant une partie « piston » de la sous-touche (3) engageable au travers de l'orifice du compartiment de réception (41) et **en ce que** chaque capot de recouvrement (6) est constitué d'une bordure plane (61) entourant un téton (62) en saillie, ce téton (62) étant creux de manière à s'adapter sur le téton (32) de la sous-touche (3).

6. Clavier selon la revendication 5,
**caractérisé en ce que** le plateau de réception (40) comporte un unique compartiment de réception (41), ledit plateau (40) recevant ainsi une seule sous-touche (3), la touche d'actionnement se présentant sous la forme d'une entité unitaire de base constituée au moins de la sous-touche (3) et du plateau de réception (40), sur laquelle est ensuite adaptable un capot de recouvrement (6).

7. Clavier selon la revendication 6,
**caractérisé en ce que** le plateau de réception (4) comprend au moins deux compartiments de réception (41).

8. Clavier selon l'une des revendications 5 à 7,
**caractérisé en ce que** le plateau (4, 40) présente des moyens de guidage ménagés à la périphérie de l'orifice de l'emplacement (41) du plateau (4, 40) qui servent à guider la course de la tige (33) de la sous-touche (3) au travers de l'orifice.

9. Clavier selon la revendication 8,
**caractérisé en ce que** ces moyens de guidage sont constitués de languettes (42) ménagées en saillie perpendiculairement au plateau (4, 40).

10. Clavier selon l'une des revendications 7 à 9,
**caractérisé en ce que** des diodes électroluminescentes sont prévues sur le circuit imprimé, la membrane et le plateau étant choisis en un matériau permettant la diffusion de la lumière produite et les capots de recouvrement étant choisis pour permettre la diffusion de cette lumière tel qu'en comportant au moins une partie transparente ou translucide, éventuellement colorée.

11. Clavier selon l'une des revendications 5 à 10,
**caractérisé en ce que** la membrane (2) présente des tétons (21) en saillie, ménagés de manière à être positionnés en regard d'un orifice d'un compartiment de réception (41) du plateau (4) et à l'extrémité desquels est en appui l'extrémité d'une tige (33) d'une sous-touche (3), la membrane (2) étant conformée pour se déformer.

12. Clavier selon l'une des revendications 5 à 10,
**caractérisé en ce que** le circuit imprimé (1) comporte des dômes rapportés, la membrane (2) présentant des tétons en silicone en regard des dômes.

13. Clavier selon l'une des revendications 5 à 10,
**caractérisé en ce que** la membrane (2) présente des pastilles en carbone en regard des pistes de contact du circuit imprimé (1).

14. Clavier selon l'une des revendications 5 à 13,
**caractérisé en ce qu'**il comporte une grille (7), constituant la façade, entourant chaque touche (T) constituée du capot de recouvrement (6) sur la sous-touche (3).

15. Clavier selon l'une des revendications 5 à 13,
**caractérisé en ce qu'**il comporte une grille d'étanchéité ou joint (8).

16. Clavier selon l'une des revendications 7 à 15,
**caractérisé en ce que** le plateau (4) présente des bords latéraux (44) s'étendant perpendiculairement de part et d'autre dudit plateau (4)

17. Clavier selon l'une des revendications 7 à 16,
**caractérisé en ce que** l'ensemble constitué du circuit imprimé (1) et de la membrane (2) est serti sur la face du dessous du plateau (4).

18. Clavier selon l'une des revendications 16 et 17,
**caractérisé en ce qu'**il comporte en outre au moins deux montants (9) pourvus d'orifices (91) pour la fixation dudit clavier et présentant des moyens d'encliquetage tels que des nervures (92) coopérant avec des moyens d'encliquetage complémentaires tels que des encoches (45) prévues sur les bords latéraux (44) du plateau (4).

## Patentansprüche

1. Betätigungstaste (T) für eine Tastatur, die eine Mensch-Maschine-Schnittstelle von der Art bildet, die mindestens eine Leiterplatte (1), eine Membrane (2), wobei die Taste (T) mindestens über die Membrane (2) auf die Leiterplatte (1) einwirkt, einen ersten Teil, der als Untertaste (3) bezeichnet wird, und einen zweiten Teil, der aus einer Abdeckkappe (6) besteht, die auf die Untertaste (3) passt, umfasst, wobei die Untertaste (3) in einem Aufnahmefach (41) einer Aufnahmeplatte (4, 40) untergebracht werden kann, die oberhalb der Membrane (2) positionierbar ist, wobei das Fach (41) mit einer Öffnung versehen ist, durch welche die Untertaste (3) mindestens teilweise in Eingriff gebracht werden kann, um sich auf der Membrane (2) abzustützen, so dass ein Druck auf die Untertaste (3) einen Druck der Membrane (2) auf die Leiterplatte (1) generiert, wobei der Weg der Untertaste (3) durch die Platte (4) eingeschränkt ist, **dadurch gekennzeichnet, dass** jede Untertaste (3) eine ebene Umrandung (31) aufweist, die eine Kuppe (32) umgibt, die auf einer Seite der Umrandung (31) vorsteht, wobei ein Stab (33) gegenüber der Kuppe (32) auf der gegenüberliegenden Seite der Umrandung (31) vorstehend eingerichtet ist und einen "Kolben-" Teil der Untertaste (3) bildet, der durch die Öffnung des Aufnahmefachs (41) hindurch in Eingriff gebracht werden kann, und dass jede Abdeckkappe (6) aus einer ebenen Umrandung (61) besteht, die eine vorstehende Kuppe (62) umgibt, wobei diese Kuppe (62) hohl ist, um auf die Kuppe (32) der Untertaste (3) zu passen.

2. Taste (T) nach Anspruch 1, **dadurch gekennzeichnet, dass** die Aufnahmeplatte (40) ein einziges Aufnahmefach (41) umfasst, wobei die Platte (40) somit eine einzige Untertaste (3) aufnimmt, wobei die Betätigungstaste (T) in Form einer einheitlichen Grundentität vorliegt, die mindestens aus der Untertaste (3) und aus dem Aufnahmefach (40) besteht und auf die dann die Abdeckkappe (6) passt.

3. Taste (T) nach einem der Ansprüche 1 bis 2, **dadurch gekennzeichnet, dass** die Platte (4, 40) Führungsmittel aufweist, die am Rand der Öffnung der Einbaustelle (41) der Platte (4, 40) eingerichtet sind und die dazu dienen, den Weg des Stabs (33) der Untertaste (3) durch die Öffnung hindurch zu führen.

4. Taste (T) nach Anspruch 3, **dadurch gekennzeichnet, dass** diese Führungsmittel aus Laschen (42) bestehen, die zu der Platte (4, 40) rechtwinklig vorstehend eingerichtet sind.

5. Tastatur, die eine Mensch-Maschine-Schnittstelle bildet, von der Art, die mindestens eine Leiterplatte (1), eine Membrane (2), die auf die Leiterplatte einwirkt, mindestens eine Betätigungstaste (T), die auf die Leiterplatte (1) mindestens über die Membrane (2) einwirkt, und eine Fassade umfasst,
wobei jede Betätigungstaste (T) aus einem ersten Teil, der als Untertaste (3) bezeichnet wird, und aus einem zweiten Teil, der aus einer Abdeckkappe (6) besteht, die auf die Untertaste (3) passt, besteht, wobei die Untertaste (3) in einem Aufnahmefach (41) einer Aufnahmeplatte (4, 40) untergebracht werden kann, die oberhalb der Membrane (2) positionierbar ist, wobei das Fach (41) mit einer Öffnung versehen ist, durch welche die Untertaste (3) mindestens teilweise in Eingriff gebracht werden kann, um sich auf der Membrane (2) abzustützen, so dass ein Druck auf die Untertaste (3) einen Druck der Membrane (2) auf die Leiterplatte (1) generiert, wobei der Weg der Untertaste (3) durch die Platte (4, 40) eingeschränkt ist, **dadurch gekennzeichnet, dass** jede Untertaste (3) eine ebene Umrandung (31) aufweist, die eine Kuppe (32) umgibt, die auf einer Seite der Umrandung (31) vorsteht, wobei ein Stab (33) gegenüber der Kuppe (32) auf der gegenüberliegenden Seite der Umrandung (31) vorstehend eingerichtet ist und einen "Kolben-" Teil der Untertaste (3) bildet, der durch die Öffnung des Aufnahmefachs (41) hindurch in Eingriff gebracht werden kann, und dass jede Abdeckkappe (6) aus einer ebenen Umrandung (61) besteht, die eine vorstehende Kuppe (62) umgibt, wobei diese Kuppe (62) hohl ist, um auf die Kuppe (32) der Untertaste (3) zu passen.

6. Tastatur nach Anspruch 5, **dadurch gekennzeichnet, dass** die Aufnahmeplatte (40) ein einziges Aufnahmefach (41) umfasst, wobei die Platte (40) somit eine einzige Untertaste (3) aufnimmt, wobei die Betätigungstaste in Form einer einheitlichen Grundentität vorliegt, die mindestens aus der Untertaste (3) und aus der Aufnahmeplatte (40) besteht, auf die dann eine Abdeckkappe (6) passt.

7. Tastatur nach Anspruch 6, **dadurch gekennzeichnet, dass** die Aufnahmeplatte (4) mindestens zwei Aufnahmefächer (41) umfasst.

8. Tastatur nach einem der Ansprüche 5 bis 7, **dadurch gekennzeichnet, dass** die Platte (4, 40) Führungsmittel aufweist, die am Rand der Öffnung der Einbaustelle (41) der Platte (4, 40) eingerichtet sind und die dazu dienen, um den Weg des Stabs (33) der Untertaste (3) durch die Öffnung hindurch zu führen.

9. Tastatur nach Anspruch 8, **dadurch gekennzeichnet, dass** die Führungsmittel aus Laschen (42) bestehen, die zu der Platte (4, 40) rechtwinklig vorstehend eingerichtet sind.

10. Tastatur nach einem der Ansprüche 7 bis 9, **dadurch gekennzeichnet, dass** Leuchtdioden auf der Leiterplatte vorgesehen sind, wobei die Membrane und die Platte aus einem Material gewählt werden, das die Ausstrahlung des erzeugten Lichts erlaubt, und die Abdeckkappen gewählt werden, um die Ausstrahlung dieses Lichts derart zu erlauben, dass sie mindestens einen durchsichtigen oder durchscheinenden, gegebenenfalls farbigen Teil umfassen.

11. Tastatur nach einem der Ansprüche 5 bis 10, **dadurch gekennzeichnet, dass** die Membrane (2) vorstehende Kuppen (21) umfasst, die derart eingerichtet sind, dass sie gegenüber einer Öffnung eines Aufnahmefachs (41) der Platte (4) positioniert sind, und an deren Ende sich das Ende eines Stabs (33) einer Untertaste (3) abstützt, wobei die Membrane (2) ausgestaltet ist, um sich zu verformen.

12. Tastatur nach einem der Ansprüche 5 bis 10, **dadurch gekennzeichnet, dass** die Leiterplatte (1) angesetzte Kuppeln umfasst, wobei die Membrane (2) gegenüber den Kuppeln Kuppen aus Silikon aufweist.

13. Tastatur nach einem der Ansprüche 5 bis 10, **dadurch gekennzeichnet, dass** die Membrane (2) gegenüber den Kontaktspuren der Leiterplatte (1) Anschlussflächen aus Kohlenstoff aufweist.

14. Tastatur nach einem der Ansprüche 5 bis 13, **dadurch gekennzeichnet, dass** sie ein Gitter (7) umfasst, das die Fassade bildet und jede Taste (T) umgibt, die aus der Abdeckkappe (6) auf der Untertaste (3) besteht.

15. Tastatur nach einem der Ansprüche 5 bis 13, **dadurch gekennzeichnet, dass** sie ein Dichtgitter oder eine Dichtung (8) umfasst.

16. Tastatur nach einem der Ansprüche 7 bis 15, **dadurch gekennzeichnet, dass** die Platte (4) seitliche Ränder (44) aufweist, die sich rechtwinklig auf beiden Seiten der Platte (4) erstrecken.

17. Tastatur nach einem der Ansprüche 7 bis 16, **dadurch gekennzeichnet, dass** die Einheit, die aus der Leiterplatte (1) und der Membrane (2) besteht, auf der Seite der Unterseite der Platte (4) gebördelt ist.

18. Tastatur nach einem der Ansprüche 16 und 17, **dadurch gekennzeichnet, dass** sie ferner mindestens zwei Streben (9) umfasst, die mit Öffnungen (91) für die Befestigung der Tastatur versehen sind und Einrastmittel aufweisen, wie etwa Rippen (92), die mit ergänzenden Einrastmitteln zusammenwirken, wie etwa mit Kerben (45), die auf den Seitenrändern (44) der Platte (4) vorgesehen sind.

## Claims

1. Operation key (T) for a keyboard forming a human-machine interface of the type comprising at least one printed circuit (1), a membrane (2), said key (T) acting on the printed circuit (1) at least by the intermediary of the membrane (2), a first portion referred to as key body (3) and a second portion composed of a cap for covering (6) which can be adapted on said key body (3), said key body (3) able to be housed in a reception compartment (41) of a reception plate (4, 40) which can be positioned above the membrane (2), said compartment (41) being provided with an opening through which said key body (3) can be at least partially engaged in order to press on said membrane (2), in such a way that a pressure on said key body (3) generates a pressure of the membrane (2) on the printed circuit (1), with the travel of the key body (3) being limited by the plate (4), **characterised in that** each key body (3) has a planar edge (31) which surrounds a pilot point (32) protruding on a surface of said edge (31), a rod (33) being arranged protruding opposite the pilot point (32) on the opposite surface of said edge (31) and constituting a "piston" portion of the key body (3) which can be engaged through the opening of the reception compartment (41) and **in that** each cap for covering (6) is comprised of a planar edge (61) surrounding a protruding pilot point (62), this pilot point (62) being hollow in such a way as to be adapted on the pilot point (32) of the key body (3).

2. Key (T) according to claim 1,
**characterised in that** the reception plate (40) comprises a single reception compartment (41), said plate (40) as such receiving a single key body (3), the operation key (T) having the form of a basic unitary entity comprised of at least the key body (3) and of the reception plate (40), onto which can then be adapted said cap for covering (6).

3. Key (T) according to one of claims 1 to 2,
**characterised in that** the plate (4, 40) has means for guiding arranged at the periphery of the opening of the location (41) of the plate (4, 40) which are used to guide the travel of the rod (33) of the key body (3) through the opening.

4. Key (T) according to claim 3,
**characterised in that** these means for guiding are comprised of tabs (42) arranged protruding perpendicularly to the plate (4, 40).

5. Keyboard forming a human-machine interface, of the type comprising at least one printed circuit (1), a membrane (2) acting on the printed circuit, at least one operation key (T) acting on the printed circuit (1) at least by the intermediary of the membrane (2) and a façade,
each operation key (T) is comprised of a first portion referred to as key body (3) and of a second portion comprised of a cap for covering (6) which can be adapted on said key body (3), said key body (3) is able to be housed on a reception compartment (41) of a reception plate (4, 40) which can be positioned above the membrane (2), said compartment (41) being provided with an opening through which said key body (3) can be at least partially engaged in order to press on said membrane (2), in such a way that a pressure on said key body (3) generates a pressure of the membrane (2) on the printed circuit (1), with the travel of the key body (3) being limited by the plate (4, 40), **characterised in that** each key body (3) has a planar edge (31) which surrounds a pilot point (32) protruding on a surface of said edge (31), a rod (33) being arranged protruding opposite the pilot point (32) on the opposite surface of said edge (31) and constituting a "piston" portion of the key body (3) which can be engaged through the opening of the reception compartment (41) and **in that** each cap for covering (6) is comprised of a planar edge (61) surrounding a protruding pilot point (62), this pilot point (62) being hollow in such a way as to be adapted on the pilot point (32) of the key body (3).

6. Keyboard according to claim 5,
**characterised in that** the reception plate (40) comprises a single reception compartment (41), said plate (40) as such receiving a single key body (3), the operation key having the form of a basic unitary entity comprised of at least the key body (3) and of the reception plate (40), on which can then be adapted a cap for covering (6).

7. Keyboard according to claim 6,
**characterised in that** the reception plate (4) comprises at least two reception compartments (41).

8. Keyboard according to one of claims 5 to 7,
**characterised in that** the plate (4, 40) has means of guiding arranged at the periphery of the opening of the location (41) of the plate (4, 40) which are used to guide the travel of the rod (33) of the key body (3) through the opening.

9. Keyboard according to claim 8,
**characterised in that** these means for guiding are comprised of tabs (42) arranged protruding perpendicularly to the plate (4, 40).

10. Keyboard according to one of claims 7 to 9,
**characterised in that** light-emitting diodes are provided on the printed circuit, with the membrane and the plate being chosen from a material allowing for the diffusion of the light produced and the caps for covering being chosen in order to allow for the diffusion of this light such as by comprising at least one transparent or translucent portion, possibly coloured.

11. Keyboard according to one of claims 5 to 10,
**characterised in that** the membrane (2) has protruding pilot points (21), arranged in such a way as to be positioned opposite an opening of a reception compartment (41) of the plate (4) and at the end of which is pressing the end of a rod (33) of a key body (3), with the membrane (2) being conformed to be deformed.

12. Keyboard according to one of claims 5 to 10,
**characterised in that** the printed circuit (1) comprises added domes, with the membrane (2) having pilot points made of silicone opposite the domes.

13. Keyboard according to one of claims 5 to 10,
**characterised in that** the membrane (2) has carbon pellets facing the contact tracks of the printed circuit (1).

14. Keyboard according to one of claims 5 to 13,
**characterised in that** it comprises a grid (7), constituting the fagade, surrounding each key (T) comprised of the cap for covering (6) on the key body (3).

15. Keyboard according to one of claims 5 to 13,
**characterised in that** it comprises a sealing grid or seal (8).

16. Keyboard according to one of claims 7 to 15,
**characterised in that** the plate (4) has lateral edges (44) extending perpendicularly on either side of said plate (4).

17. Keyboard according to one of claims 7 to 16,
**characterised in that** the assembly comprised of the printed circuit (1) and of the membrane (2) is crimped onto the surface underneath the plate (4).

18. Keyboard according to one of claims 16 and 17,
**characterised in that** it further comprises at least two risers (9) provided with openings (91) for the fastening of said keyboard and having snap-fitting means such as ribs (92) cooperating with complementary means of snap-fitting such as notches (45) provided on the lateral edges (44) of the plate (4).
